# EUROPÄISCHE PATENTSCHRIFT

(11) **EP 1 193 340 B1**
(45) Veröffentlichungstag und Bekanntmachung des Hinweises auf die Patenterteilung: **07.12.2005**
(21) Anmeldenummer: 01120277.7
(22) Anmeldetag: 23.08.2001
(51) Int. Cl.: D06N 7/00, D04H 11/00, D05C 17/02

(54) **Textiler Bodenbelag**
Textile floor covering
Revêtement de sol textile

(30) Priorität: 28.09.2000 DE 10048152
(43) Veröffentlichungstag der Anmeldung: 03.04.2002
(73) Patentinhaber: Jab Teppiche Heinz Anstoetz KG, 32052 Herford (DE)
(72) Erfinder: Klar, Elke, 33615 Bielefeld (DE)
(74) Vertreter: Prietsch, Reiner

(56) Entgegenhaltungen:
- DE-A- 3 017 102
- DE-A- 4 300 147
- DE-A- 19 706 164
- DE-U- 1 883 414
- DE-U- 8 690 183
- GB-A- 2 145 750

## Beschreibung

Die Erfindung betrifft einen textilen Bodenbelag, insbesondere einen Teppich.

Textile Bodenbeläge können geknüpft, gewebt, gewirkt oder getuftet sein. Tuftingteppiche bestehen aus einem Trägergewebe oder -gewirk, oft aus Polypropylen oder Polyester, in das Florfäden getuftet oder eingestickt sind. Zur Fixierung der Schlingen der geschnittenen Florschenkel ist das als Rücken bezeichnete Trägergewebe unterseitig mit Latex oder einem synthetischen Kleber beschichtet. Hochwertigere Teppiche haben häufig einen zweiten Rücken aus Wollfilz. Dieser kann mit dem ersten Rücken verklebt oder vernäht sein. Unterschiedliche Dessins lassen sich nur durch Verwendung von Florgarnen unterschiedlicher Farbe und/oder unterschiedlichen Materials (z.B. Baumwolle und Seide) erzielen. Allenfalls kann noch innerhalb des gleichen Teppichs die Florhöhe durch unterschiedliches Scheren variiert werden.

Aus der DE 30 17 102 A ist ein Bodenbelag aus einer Unterschicht aus einem polymeren, elastischen Werkstoff mit noppenartigen Erhebungen bekannt, wobei die tiefliegenden Bereiche mit natürlichen oder synthetischen Fasern beflockt sind, die mit der Unterschicht verklebt sind. Weil die Oberfläche der Erhebungen aus dem glatten Kunststoffmaterial der Unterschicht bestehen, eignet sich dieser Bodenbelag nur für anspruchslose Ausstattungen, z.B. im Objektbereich oder als Bodenbelag für Fahrzeuge.

Aus der DE 43 00 147 A ist ein textiler Bodenbelag auf der Basis von Nadelfilz bekannt, der mit einem Kleber beschichtet ist, auf den Langfasern aufgeflockt und anschließend umgelegt werden.

Der Erfindung liegt die Aufgabe zugrunde, einen textilen Bodenbelag bereitzustellen, der eine erheblich größere Gestaltungsvielfalt ermöglicht.

Diese Aufgabe ist erfindungsgemäß dadurch gelöst, daß als Grundmaterial Wollfilz auf einer durchgehenden Trägerschicht verwendet wird, wobei der Wollfilz Ausnehmungen aufweist, die mit einen Flor bildenden Garnabschnitten ausgefüllt sind.

Dabei können die Garnabschnitte in die Trägerschicht eingestickt oder eingetuftet sein (Anspruch 2).

Alternativ können die Garnabschnitte auf ein Trägermaterial gestickt oder getuftet sein, das seinerseits auf die im Bereich der Ausnehmungen freiliegende Trägerschicht des Wollfilzes aufgeklebt ist (Anspruch 3).

Eine weitere Möglichkeit besteht darin, die Garnabschnitte zu vorgefertigten Bündeln zusammenzufassen, die auf das im Bereich der Ausnehmungen freiliegende Trägergewebe aufgeklebt sind (Anspruch 4) .

Die der Erfindung zugrundeliegende Aufgabe läßt sich ebenfalls mit den gleichen Vorteilen des weiteren auch dadurch lösen, daß als Grundmaterial Wollfilz mit Ausnehmungen verwendet wird, in welche von der Unterseite her Elemente eingeklebt sind, die aus einem Trägermaterial bestehen, in das einen Flor bildende, die jeweilige Ausnehmung ausfüllende Garnabschnitte unter Freilassung eines Überstandes des Trägermaterials gestickt oder getuftet sind, wobei ein durchgehendes Trägergewebe die unterste Schicht des Bodenbelags bildet (Anspruch 5).

Ein vierte Lösung der der Erfindung zugrundeliegenden Aufgabe, die gleichfalls die genannten Vorteile bietet, besteht darin, ein Trägergewebe zu verwenden, auf das Wollfilzelemente aufgeklebt oder aufgenäht sind und die Zwischenräume zwischen den Wollfilzelementen mit einen Flor bildenden Garnabschnitten auszufüllen, die auf dem Trägergewebe befestigt sind (Anspruch 6).

In der Zeichnung 3 - sind zur Erläuterung der Erfindung unterschiedliche Ausführungsformen textiler Bodenbeläge schematisch in teilweise geschnittenen Seitenansichten dargestellt.
Fig. 1 zeigt einen Teppich, bestehend aus einem Grundmaterial 1 aus Wollfilz, auf den oberseitig ein dünnes Trägermaterial 2 z.B. aufgeklebt ist, in das vorher einen Flor 3 bildende Garnabschnitte gestickt oder getuftet worden sind.
Fig. 2 zeigt einen Bodenbelag mit einem Grundmaterial 1 aus Wollfilz, in das die den Flor 3 bildenden Garnabschnitte gestickt oder getuftet sind. Eine Latexschicht 4 fixiert die Garnschlingen rückenseitig. Anstelle von Latex kann hier und in allen anderen Ausführungsformen auch ein synthetischer Kleber verwendet werden.
Fig. 3 zeigt einen Bodenbelag mit einem Grundmaterial 1 aus Wollfilz, das Ausnehmungen 1a hat. Der Wollfilz ist über eine Latexschicht 4 auf eine durchgehende Trägerschicht 5 aufgeklebt, die in der Regel eine erheblich geringere Dicke als der Wollfilz hat und z.B. aus einem Gewebe oder Gewirk aus Polypropylen oder Polyester bestehen kann. Die Ausnehmungen 1a können in der Aufsicht von Rand zu Rand durchgehende Streifen sein oder geschlossene Umfangsränder, also Kreisform, Rechteckform oder einen ähnlichen Umriß, haben. Die Ausnehmungen wie 1a sind mit Florware 3 ausgefüllt. Hierzu kann, wie dargestellt, zunächst ein Tuftingmaterial hergestellt oder zugeschnitten werden, das aus mit den Ausnehmungen 1a formatgleichen Trägermaterialstücken 2 mit eingetufteten oder eingestickten Garnen besteht. Zur Befestigung dient ein Kleber 6 mit dem die Latexschicht im Bereich der Ausnehmungen beschichtet ist.

Statt wie im Fall der Figur 3 die Tuftingware von oben in die Ausnehmungen 1a einzusetzen, kann sie gemäß Figur 4 auch von unten eingefügt werden. Hierzu sind die Garne in ein Trägermaterial 7 gestickt oder getuftet, das unterseitig mit einer Latexschicht 8 versehen ist. Das Trägermaterial 7 hat ein etwas größeres Format als die Fläche der Ausnehmungen 1a und einen umlaufenden freien Rand 7a zur Befestigung an der Unterseite des Filzes 1. Die Befestigung kann durch Kleben oder Nähen erfolgen. In der Regel erhält der Teppich unterseitig noch einen zweiten, hier nicht dargestellten Rücken aus einem geeigneten Material, um eine durchgehende Bodenauflagefläche zu schaffen und den Wollfilz zu stabilisieren.

Einen wiederum anderen Aufbau hat der in Figur 5 dargestellte Teppich. Er umfaßt ein Trägergewebe 9, auf das voneinander beabstandete Wollfilzelemente 10 mittels eines Klebers 11 aufgeklebt sind. Die Zwischenräume sind mit Florware 3 ausgefüllt, die auf dem Trägergewebe 9 befestigt ist, hier in Form von Garnen, die in das Trägergewebe 9 getuftet oder gestickt und mit einer Latexschicht 12 fixiert sind.

In allen Ausführungsformen kann zusätzlich die Dicke des Wollfilzes und/oder die Dicke des Flors bzw. der Florware durch Scheren oder Fräsen variiert werden, um zusätzliche gestalterische Effekte zu erzielen.

## Patentansprüche

1. Textiler Bodenbelag, insbesondere Teppich, bestehend aus Wollfilz (1) als Grundmaterial auf einer durchgehenden Trägerschicht (5), mit Ausnehmungen (1a) in dem Wollfilz (1), die mit einen Flor (3) bildenden Garnabschnitten ausgefüllt sind.

2. Bodenbelag nach Anspruch 1, **dadurch gekennzeichnet, daß** die Garnabschnitte in die Trägerschicht eingestickt oder eingetuftet sind.

3. Bodenbelag nach Anspruch 1, **dadurch gekennzeichnet, daß** die Garnabschnitte auf ein Trägermaterial (2) gestickt oder getuftet sind, das seinerseits auf die im Bereich der Ausnehmungen (1a) freiliegende Trägerschicht (5) des Wollfilzes aufgeklebt ist.

4. Bodenbelag nach Anspruch 1, **dadurch gekennzeichnet, daß** die Garnabschnitte zu vorgefertigten Bündeln zusammengefaßt sind, die auf das im Bereich der Ausnehmungen freiliegende Trägergewebe aufgeklebt sind.

5. Textiler Bodenbelag, insbesondere Teppich, bestehend aus Wollfilz (1) als Grundmaterial, mit Ausnehmungen, in welche von der Unterseite her Elemente eingeklebt sind, die aus einem Trägermaterial (7) bestehen, in das einen Flor bildende, die jeweilige Ausnehmung ausfüllende Garnabschnitte unter Freilassung eines Überstandes (7a) des Trägermaterials (7) gestickt oder getuftet sind und mit einem durchgehenden Trägergewebe als unterster Schicht des Bodenbelags.

6. Textiler Bodenbelag, insbesondere Teppich, bestehend aus einem Trägergewebe (9), auf das Wollfilzelemente (10) aufgeklebt oder aufgenäht sind und aus die Zwischenräume zwischen den Wollfilzelementen (10) ausfüllenden, einen Flor (3) bildenden Garnabschnitten, die auf dem Trägergewebe (9) befestigt sind.

## Claims

1. A textile floor covering, especially a carpet, consisting of wool felt (1) as base material on a continuous backing layer (5), with recesses (1a) in the wool felt (1) which are filled with yarn sections forming a pile (3).

2. A floor covering according to claim 1, **characterized in that** the yarn sections are embroidered or tufted into the backing layer.

3. A floor covering according to claim 1, **characterized in that** the yarn sections are embroidered or tufted onto a backing material (2) which on its part is glued onto the backing layer (5) of the wool felt which is bare in the region of the recesses (1a).

4. A floor covering according to claim 1, **characterized in that** the yarn sections are joined into prefabricated bunches which are glued onto the backing fabric which is bare in the region of the recesses.

5. A textile floor covering, especially a carpet, consisting of wool felt (1) as the base material, with recesses into which elements are glued from the bottom side which consist of a backing material (7) into which are embroidered or tufted yarn sections forming the pile and filling the respective recess, this being by baring an excess length (7a) of the backing material (7), and with a continuous backing fabric as the lowermost layer of the floor covering.

6. A textile floor covering, especially a carpet, consisting of a backing fabric (9), onto which are glued or sewed wool felt elements (10), and of yarn sections which fill the intermediate spaces between the wool felt elements (10), form a pile (3) and are fastened to the backing fabric (9).

## Revendications

1. Revêtement de sol textile, notamment tapis, comprenant comme matériau de base de la feutrine (1) appliquée sur une couche support (5) continue, des découpes (1a) pratiquées dans la feutrine (1) étant remplies de brins de fil formant les poils (3) du tapis.

2. Revêtement de sol selon la revendication 1, **caractérisé en ce que** les brins de fil sont brodés ou tuftés dans la couche support.

3. Revêtement de sol selon la revendication 1, **caractérisé en ce que** les brins de fil sont brodés ou tuftés sur un matériau support (2) lui-même collé sur la couche support (5) de la feutrine qui est dégagée à la hauteur des découpes (1a).

4. Revêtement de sol selon la revendication 1, **caractérisé en ce que** les brins de fil sont rassemblés en touffes et que ces touffes toutes faites sont collées sur le tissu support dégagé à la hauteur des découpes.

5. Revêtement de sol textile, notamment tapis, comprenant comme matériau de base de la feutrine (1) avec des découpes dans lesquelles sont collés par le dessous des éléments réalisés en un matériau support (7) dans lequel sont brodés ou tuftés des brins de fil remplissant chacune des découpes et formant les poils du tapis tout en laissant un débord (7a) du matériau support (7) et avec un tissu support continu formant la couche inférieure du revêtement de sol.

6. Revêtement de sol textile, notamment tapis, comprenant un tissu support (9) sur lequel sont collés ou cousus des éléments de feutrine (10) ainsi que des brins de fil remplissant les espaces entre les éléments de feutrine (10) et formant les poils (3) du tapis, ces brins de fil étant fixés sur le tissu support (9).
